# EUROPÄISCHE PATENTSCHRIFT

(11) **EP 1 094 481 B1**
(45) Veröffentlichungstag und Bekanntmachung des Hinweises auf die Patenterteilung: **04.08.2004**
(21) Anmeldenummer: 00119931.4
(22) Anmeldetag: 13.09.2000
(51) Int. Cl.: H01H 13/14, H01H 13/06

(54) **Drucktaster mit federndem Dichtelement**
Push button with resilient sealing element
Bouton poussoir avec élément d'étanchéité élastique

(30) Priorität: 19.10.1999 DE 19950367
(43) Veröffentlichungstag der Anmeldung: 25.04.2001
(73) Patentinhaber: SIEMENS AKTIENGESELLSCHAFT, 80333 München (DE)
(72) Erfinder: Beck, Armin, 91236 Alfeld (DE); Eichenseer, Theresia, 92263 Ebermannsorf (DE); Freitag, Hans, 92256 Hahnbach (DE); Herdegen, Reinhard, Dipl.-Ing., 92224 Amberg (DE); Zimmermann, Rudolf, Dipl.-Ing., 92237 Sulzbach-Rosenberg (DE)

(56) Entgegenhaltungen:
- EP-A- 0 558 239
- DE-A- 3 041 470
- GB-A- 1 523 310
- US-A- 4 641 004
- US-A- 5 283 408
- US-A- 5 558 056

## Beschreibung

Die Erfindung betrifft einen Drucktaster mit den Merkmalen des Oberbegriffs des Patentanspruchs 1.

Als Stand der Technik sind Drucktaster für Bedienflächen zur Maschinenbedienung (z.B. von Werkzeugmaschinen) bekannt, deren Druckknopf über eine separate Druckfeder bei Nichtbetätigung in eine Ausgangsposition zurückgestellt wird. Dabei stützt sich die Druckfeder zwischen Gehäuse und Druckknopf des Drucktasters ab. Zusätzlich ist eine Schiebe- bzw. Membrandichtung zur Abdichtung des Druckknopfes gegenüber dem Gehäuse vorgesehen. Derartige Drucktaster mit Abdichtungs- und federnder Rückstellfunktion besitzen somit jeweils eine separate Dichtung und eine Rückstellfeder.

Aus der DE 30 41 470 A1 geht ein Drucktaster, insbesondere zum Einbau in Bedienpulte zur Maschinenbedienung, hervor, wobei in einem Gehäuse ein Druckknopf federnd aufgenommen ist und der Druckknopf und das Gehäuse über ein Dichtelement gegeneinander abgedichtet sind.

In der US-A-5,283,498 wird ein Federelement offenbart, welches Stege mit stärkerer Wanddicke und Zwischenbereiche mit schwächerer Wanddicke aufweist.

Der Erfindung liegt die Aufgabe zugrunde, einen Drucktaster anzubieten, bei dem die Rückstellfunktion bei Betätigung zuverlässig gewährleistet ist.

Die Aufgabe der vorliegenden Erfindung wird durch die Merkmale des kennzeichnenden Teils des Patentanspruchs 1 in Verbindung mit den Merkmalen des Oberbegriffs gelöst. Vorteilhafte Ausführungsformen der Erfindung werden in den Unteransprüchen 2 bis 12 realisiert.

Beim erfindungsgemäßen Drucktaster übernimmt das Dichtelement neben seiner Abdichtungsfunktion auch eine Federfunktion und dient zur Rückstellung des betätigten Druckknopfes in eine Ausgangsposition beim Loslassen des Druckknopfes. Damit kann auf das bisher übliche separate Federelement vollständig verzichtet werden. Das verwendete Dichtelement besitzt eine Doppelfunktion, so daß der erfindungsgemäße Drucktaster konstruktiv vereinfacht wird und aus einer geringeren Anzahl von Teilen besteht.

Vorteilhafterweise besitzt das Dichtelement verschiebbare oder einrollbare Endabschnitte, welche bei Betätigung des Druckknopfes in Betätigungsrichtung verschoben, gestaucht und/oder ab-/eingerollt werden. Hierdurch baut sich im Dichtelement eine Spannung auf, die bei Loslassen des Druckknopfes zur federnden Rückstellung des Druckknopfes in eine Ausgangsposition führt.

Dabei behält das Dichtelement den Dichtkontakt zum Druckknopf und zum Gehäuse des Drucktasters, so daß während des Betätigungsvorgangs des Druckknopfes und der darauffolgenden Rückstellung bei Loslassen des Druckknopfes zu jedem Zeitpunkt eine Abdichtung zwischen Druckknopf und Gehäuse erreicht wird.

Letzteres wird besonders zuverlässig erreicht, wenn die Endabschnitte des Dichtelements umfassend (insbesondere formschlüssig) in Ausnehmungen des Druckknopfes und/oder von mit dem Druckknopf verbundenen Bauelementen aufgenommen sind.

Zur Ausbildung einer Rückstellkraft im Dichtelement sind Stege mit verdickter Wandstärke und Zwischenwände mit verminderter Wandstärke vorgesehen. Hierdurch kann beim Betätigen des Druckknopfes und dem Stauchen und/oder Einrollen des Dichtelements ein gezielter Materialfluß der beabstandet zueinander angeordneten Stege erreicht werden, wobei ein gegenseitiger Kontakt der Stege vermieden wird.

Das Federungsverhalten des Dichtelements wird durch integrierte (vorgebogene) Federelemente, z.B. aus Metall oder Kunststoff, verändert und dosiert.

Es werden Stege mit integrierten (z.B. umspritzten) Federelementen verwendet, wodurch eine erhöhte Rückstellkraft und eine besonders robuste Ausführungsform des Dichtelements verwirklicht werden.

Weitere Einzelheiten des Drucktasters ergeben sich aus den Ausführungsbeispielen in den Zeichnungsfiguren. Es zeigen:
- FIG 1: eine Schnittdarstellung des Drucktasters im nicht-betätigten Zustand,
- FIG 2: eine Schnittdarstellung des Drucktasters im betätigtem Zustand,
- FIG 3: eine pespektivische Draufsicht auf das Dichtelement,
- FIG 4: eine Schnittdarstellung A-A des Dichtelements nach FIG 5 sowie
- FIG 5: eine Draufsicht auf das Dichtelement.

FIG 1 zeigt einen Drucktaster mit einem Gehäuse 1 und einem Druckknopf 2, der über das Dichtelement 3 abdichtend im Gehäuse 1 aufgenommen ist. Bei Druckbeaufschlagung ist der Druckknopf 2 in Verschieberichtung 11 - zur Betätigung eines nicht abgebildeten Schaltelements über die Kontaktfläche 12 - verschiebbar, so daß sich eine durch die Anschläge 13 und 14 am Stützelement 6 und am Gehäuse 1 begrenzte Endposition des Druckknopfs 2 gemäß FIG 2 ergibt.

Das Dichtelement 3 bewirkt zum einen eine Abdichtung gegenüber dem Gehäuse 1 über die Dichtungshülse 15 sowie zum anderen eine Abdichtung gegenüber dem Druckknopf 2 über die Endabschnitte 4, welche formschlüssig in Ausnehmungen 5a und 5b des Druckknopfes 2 eingreifen.

Dabei befindet sich die (umlaufende) Ausnehmung 5 entweder als Vertiefungen vollständig im Druckknopf 2 (nicht abgebildet) oder wird wie abgebildet durch Zusammenwirken von Vertiefung 16 im Druckknopf 2 und Kontaktfläche 17 eines am Druckknopf 2 (lösbar) angebrachten Stützelements 6 gebildet. Das Stützelement 6 liegt im betätigten Zustand des Druckknopfs 2 auf den Anschlägen 14 des Gehäuses 1 auf und begrenzt damit die Eindrücktiefe des Druckknopfes 2 bei dessen Betätigung (vgl. FIG 2).

Bei Betätigung des Druckknopfes 2 wird das Dichtelement 3 nach FIG 2 gestaucht und es findet eine Einrollung der Endabschnitte 4 des Dichtelements 3 statt. Dabei sind die Endabschnitte 4 weiterhin formschlüssig in den Ausnehmungen 5a und 5b des aufgenommen, so daß die gegenseitige Abdichtungsfunktion beibehalten wird.

Im Zustand des betätigten Druckknopfes 2 gemäß FIG 2 baut sich damit im Dichtelement 3 eine Rückstellkraft auf, welche beim Loslassen des Druckknopfes 2 letzteren entgegen der Verschieberichtung 11 in die Ausgangsposition nach FIG 1 zurückbewegt. Damit besitzt das Dichtelement 3 die geschilderte Doppelfunktion eines Dicht- und Federelements.

Aus der perspektivischen Draufsicht nach FIG 3 geht der im wesentlichen rotationssymmetrische und kuppelartige Aufbau des Innenbereichs 19 des Dichtelements 3 hervor. Dabei wird die Öffnung 7 vom umlaufenden Endabschnitt 4 gebildet. Ferner sind in radialer Richtung (sternförmig) angeordnete Stege 8 abgebildet, in deren Bereich die Wanddicke des Dichtelements 3 verstärkt ist.

Zwischen den Stegen 8 befinden sich Zwischenwandbereiche 9 mit verminderter Wandstärke. Beim Betätigen des Druckknopfes 2 können sich die Stege 8 gemäß FIG 2 in Betätigungsrichtung einrollen, wobei durch die beabstandete Anordnung der Stege 8 nach FIG 3 kein gegenseitiges Kontaktieren der Stege 8 erfolgt. Gleichzeitig wird das Einrollen der Stege 8 durch die nachgebenden Zwischenwandbereiche 9 mit verminderter Wand dicke ermöglicht.

Der Endabschnitt 4 im Bereich der Öffnung 7 des Dichtelements 3 besitzt sowohl im Bereich eines Zwischenwandbereiches 9 als auch im Bereich eines Steges 8 eine an die umlaufende Ausnehmung 5 des Druckknopfes 2 angepaßte Form. Die Endabschnitte 4 gleiten in den Ausnehmungen 5 des Druckknopfes 2 bei dessen Betätigung ab und stellen weiterhin eine Abdichtung zwischen Dichtelement 3 und Druckknopf 2 sicher.

FIG 4 zeigt in einer Schnittdarstellung das Dichtelement 3 mit Dichtungshülse 15 und verstärkter Wanddicke im Bereich eines Stegs 8 und verminderter Wanddicke im Zwischenwandbereich 9. Durch (schematisch gezeichnete) integrierte Federelemente 10, z.B. im Bereich der Stege 8, wird das Federverhalten des Dichtelements 3 verändert und z.B. dessen Rückstellkraft erhöht.

Die Federelemente 10 können dabei bei einem als Spritzteil hergestellten Dichtelement 3 von der Kunststoffmasse umspritzt und damit ins Dichtelement 3 integriert werden. Über die Formgebung der Federelemente 10 (z.B. als Drahtabschnitte oder als Flächenelemente) sowie über deren Kontur (z.B. vorgebogen) kann das Federverhalten des Dichtelements 3 weiter variiert werden. Das abgebildete Federelement 10 beginnt im Fußbereich 18 des Dichtelements 3 und folgt dem kuppelartigen Verlauf des Steges 8. Durch eine (leichte) Vorbiegung des Federelementes entgegen dem kuppelartigen Verlauf des Steges 8 könnte die Rückstellkraft des Dichtelementes 3 erhöht werden (nicht abgebildet).

## Patentansprüche

1. Drucktaster, insbesondere zum Einbau in Bedienpulte zur Maschinenbedienung, mit einem Gehäuse (1), in dem ein Druckknopf (2) federnd aufgenommen ist, wobei Druckknopf (2) und Gehäuse (1) über ein Dichtelement (3) gegeneinander abgedichtet sind und das Dichtelement (3) zur Rückstellung des Druckknopfs (2) in eine Ausgangsposition nach Betätigung federnd ausgebildet ist,
**dadurch gekennzeichnet, daß** das Dichtelement (3) integrierte drahtförmig oder flächig ausgebildete Federelemente (10) aufweist.

2. Drucktaster nach Anspruch 1,
**dadurch gekennzeichnet, daß** das Dichtelement (3) bei Betätigung des Druckknopfs (2) verschiebbare oder einrollbare Endabschnitte (4) aufweist.

3. Drucktaster nach Anspruch 2,
**dadurch gekennzeichnet, daß** die Endabschnitte (4) in Ausnehmungen (5) des Druckknopfes (5) und/oder eines mit dem Druckknopf (5) verbundenen Stützelements (6) aufgenommen sind.

4. Drucktaster nach einem der vorhergehenden Ansprüche,
**dadurch gekennzeichnet, daß** das Dichtelement (3) im wesentlichen rotationssymmetrisch aufgebaut ist.

5. Drucktaster nach einem der vorhergehenden Ansprüche,
**dadurch gekennzeichnet, daß** das Dichtelement (3) kuppelartig aufgebaut ist.

6. Drucktaster nach einem der vorhergehenden Ansprüche,
**dadurch gekennzeichnet, daß** das Dichtelement (3) eine Öffnung (7) zur Durchführung des Druckknopfs (2) aufweist.

7. Drucktaster nach Anspruch 6,
**dadurch gekennzeichnet, daß** die Endabschnitte (4) des Dichtelements (3) im Bereich der Öffnung (7) angeordnet sind und diese bilden.

8. Drucktaster nach einem der vorhergehenden Ansprüche,
**dadurch gekennzeichnet, daß** das Dichtelement (3) Stege (8) mit stärkerer Wanddicke und Zwischenwandbereiche (9) mit schwächerer Wanddicke aufweist.

9. Drucktaster nach Anspruch 8,
**dadurch gekennzeichnet, daß** das rotationssymmetrische Dichtelement (3) im wesentlichen sternförmig angebrachte Stege (8) aufweist.

10. Drucktaster nach Anspruch 1,
**dadurch gekennzeichnet, daß** die Federelemente (10) aus Metall oder Kunststoff bestehen.

11. Drucktaster nach Anspruch 1 oder 10,
**dadurch gekennzeichnet, daß** die Federelemente (10) im Bereich der Stege (8) des Dichtelements (3) angebracht sind.

12. Drucktaster nach einem der Ansprüche 1, 10 oder 11,
**dadurch gekennzeichnet, daß** die Federelemente (10) z.B. zur Vorspannung des Dichtelements (3) vorgebogen sind.

## Claims

1. Pushbutton, in particular for installation in control panels for operating machinery, having a housing (1) in which a press-down section (2) is resiliently accommodated, wherein the press-down section (2) and the housing (1) are sealed one from the other via a sealing element (3) embodied resiliently for resetting the press-down section (2) to an initial position after actuation
**characterised in that** the sealing element (3) has integrated spring elements (10) embodied in wire or planar form.

2. Pushbutton according to Claim 1
**characterised in that** the sealing element (3) has end sections (4) that can be displaced or retracted when the press-down section (2) is actuated.

3. Pushbutton according to Claim 2
**characterised in that** the end sections (4) are accommodated in recesses (5) of the press-down section (5) and/or of a support element (6) connected to the press-down section (5).

4. Pushbutton according to one of the preceding Claims
**characterised in that** the sealing element (3) is essentially rotationally symmetrical in structure.

5. Pushbutton according to one of the preceding Claims
**characterised in that** the sealing element (3) is domed in structure.

6. Pushbutton according to one of the preceding Claims
**characterised in that** the sealing element (3) has an opening (7) for routing through the press-down section (2).

7. Pushbutton according to Claim 6
**characterised in that** the end sections (4) of the sealing element (3) are positioned in the area of the opening (7) and form said opening.

8. Pushbutton according to one of the preceding Claims
**characterised in that** the sealing element (3) has links (8) having an increased wall thickness and intermediate areas (9) having a reduced wall thickness.

9. Pushbutton according to Claim 8
**characterised in that** the rotationally symmetrical sealing element (3) has essentially radially disposed links (8).

10. Pushbutton according to Claim 1
**characterised in that** the spring elements (10) are made of metal or plastic.

11. Pushbutton according to Claim 1 or 10
**characterised in that** the spring elements (10) are positioned in the area of the links (8) of the sealing element (3).

12. Pushbutton according to one of the Claims 1, 10 or 11
**characterised in that** the spring elements (10) are pre-flexed in order, for example, to pre-tension the sealing element (3).

## Revendications

1. Touche sur laquelle on appuie, destinée notamment à être montée dans un pupitre de commande, pour faire fonctionner une machine, comprenant un corps (1) dans lequel est logé élastiquement un bouton-poussoir (2), le bouton-poussoir (2) et le corps (1) étant rendus mutuellement étanche par un élément (3) d'étanchéité et l'élément (3) d'étanchéité étant constitué élastiquement pour ramener le bouton-poussoir (2) dans une position de départ après actionnement,
**caractérisé en ce que** l'élément (3) d'étanchéité comporte des éléments (10) élastiques intégrés filiformes ou de forme plate.

2. Touche sur laquelle on appuie suivant la revendication 1,
**caractérisé en ce que** l'élément (3) d'étanchéité a des parties (4) d'extrémité pouvant être déplacées ou enroulées lors de l'actionnement du bouton-poussoir (2).

3. Touche sur laquelle on appuie suivant la revendication 2,
**caractérisé en ce que** les parties (4) d'extrémité sont logées dans des évidements (5) du bouton-poussoir de / ou d'un élément (6) d'appui relié au bouton-poussoir (2).

4. Touche sur laquelle on appuie suivant l'une des revendications précédentes,
**caractérisé en ce que** l'élément (3) d'étanchéité est sensiblement de révolution.

5. Touche sur laquelle on appuie suivant l'une des revendications précédentes,
**caractérisé en ce que** l'élément (3) d'étanchéité est en forme de dôme.

6. Touche sur laquelle on appuie suivant l'une des revendications précédentes,
**caractérisé en ce que** l'élément (3) d'étanchéité a une ouverture (7) de passage du bouton-poussoir (2).

7. Touche sur laquelle on appuie suivant la revendication 6,
**caractérisé en ce que** les parties (4) d'extrémité de l'élément (3) d'étanchéité sont disposés dans la zone de l'ouverture (7) et la forme.

8. Touche sur laquelle on appuie suivant l'une des revendications précédentes,
**caractérisé en ce que** l'élément (3) d'étanchéité a des nervures (8) ayant une épaisseur de paroi plus grande et des zones (9) intermédiaires de paroi ayant une épaisseur de parois plus petite.

9. Suivant la revendication 8, **caractérisé en ce que** l'élément (3) d'étanchéité de révolution comporte des nervures (8) disposées sensiblement en forme d'étoile.

10. Suivant la revendication 1, **caractérisé en ce que** les éléments (10) élastiques sont en métal ou en matière plastique.

11. Suivant la revendication 1 ou 10, **caractérisé en ce que** les éléments (10) élastiques sont disposés dans la zone des nervures (8) de l'élément (3) d'étanchéité.

12. Suivant l'une des revendications 1, 10 ou 11, **caractérisé en ce que** les éléments (10) élastiques sont courbés par exemple pour précontraindre l'élément (3) d'étanchéité.
